# EUROPÄISCHE PATENTSCHRIFT

(11) **EP 0 916 515 B1**
(45) Veröffentlichungstag und Bekanntmachung des Hinweises auf die Patenterteilung: **02.10.2002**
(21) Anmeldenummer: 98121154.3
(22) Anmeldetag: 11.11.1998
(51) Int. Cl.: B42B 4/00

(54) **Maschinen zum Heften von Bogenmaterial**
Machines for stitching sheet material
Machines pour brocher les feuilles en matériau

(30) Priorität: 12.11.1997 DE 19750143
(43) Veröffentlichungstag der Anmeldung: 19.05.1999
(73) Patentinhaber: Heidelberger Druckmaschinen Aktiengesellschaft, 69115 Heidelberg (DE)
(72) Erfinder: Richter, Lutz, D-04435 Schkeuditz (DE); Tischer, Siegmar, D-04451 Borsdorf (DE); Kinne, Klaus, D-04229 Leipzig (DE); Baumann,Alfred, D-71701 Schwieberdingen (DE)
(74) Vertreter: Duschl, Edgar Johannes, Dr.

(56) Entgegenhaltungen:
- DE-A- 3 443 376

## Beschreibung

Die Erfindung betrifft eine Maschine zum Heften von Bogenmaterial, mit einer Vorschubeinheit für das zu heftende Material, einer Drahtvorschubeinheit und mindestens einem Heftkopf mit zugeordneter Klinschervorrichtung.

Bei einer solchen Maschine wird das zu heftende Bogenmaterial mit Drahtklammern geheftet, die durch das Zusammenwirken des Heftkopfes und der Klinschervorrichtung in das zu heftende Material eingebracht und deren durch das Material hindurchgestochene Schenkel umgebogen werden. In Abhängigkeit vom Format des zu heftenden Materials sind unterschiedlich viele Heftklammern an unterschiedlichen Stellen anzubringen. Zum Heften von Bogenmaterial mit sich unterscheidenden Formaten muß bisher entweder die verwendete Heftmaschine auf das Format des jeweils zu heftenden Bogenmaterials eingestellt werden, was zu langen Stillstandszeiten der Maschine führt, oder es muß für jedes Format von zu heftendem Bogenmaterial eine im Hinblick auf das entsprechende Format eingestellte Heftmaschine bereitgehalten werden, was sehr kapitalintensiv ist.

In der DE 34 43 376 A1 (D1) ist eine Sattelheftmaschine mit einer geradlinigen, im Maschinentakt kontinuierlich arbeitenden Fördereinrichtung mit einem Schlitten, der mindestens einen Bieger und Treiber trägt und der in Richtung der Fördereinrichtung während eines Maschinentaktes entlang eines Hubweges hin und her verschiebbar gelagert ist, offenbart. Zwei im Maschinenständer gelagerte Nockenführungen betätigen den Bieger und den Treiber. Die Heftmaschine kann einer gewünschten Teilung der Fördereinrichtung angepasst werden, da die Nockenführungen parallel zur Fördereinrichtung verlaufen und unabhängig voneinander während jedes Maschinentaktes gegen die Fördereinrichtung bzw. von dieser weg verschiebbar sind. Des Weiteren sind der während des Maschinentaktes von der Fördereinrichtung zurückgelegte Weg sowie die Länge des Hubweges des Schlittens verstellbar.

Die Aufgabe der Erfindung besteht darin, eine kostengünstige Heftmaschine bereitzustellen, mit der Bogenmaterial verschiedener Formate geheftet werden kann, ohne daß lange Stillstandszeiten aufgrund einer Umrüstung oder Anpassung an das jeweilige Format erforderlich sind.

Diese Aufgabe wird bei einer Heftmaschine der eingangs genannten Art dadurch gelöst, daß der Heftkopf und die Klinschervorrichtung jeweils auf einem eigenen Aufnahmeelement angeordnet sind, wobei die beiden Anfnahmeelemente lösbar an der Heftmaschine angebracht sind. Die Heftköpfe und die Klinschervorrichtungen der Heftmaschine können somit unabhängig von der Heftmaschine an ein Format von zu heftendem Bogenmaterial angepaßt werden, während die Heftmaschine noch Bogenmaterial eines anderen Formats heftet. Um mit einem neuen Arbeitsauftrag zu beginnen, werden lediglich die Aufnahmeelemente mit den Heftköpfen und den Klinschervorrichtungen, die noch für den vorhergehenden Arbeitsauftrag ausgerichtet sind, mitsamt ihrem Aufnahmeelement entfernt, und das mit den für den folgenden Arbeitsauftrag eingerichteten Heftköpfen oder Klinschervorrichtungen versehene Aufnahmeelement wird an der Heftmaschine angebracht. Die erforderlichen Umrüstzeiten sind minimal. Auch ist es nicht erforderlich, für verschiedene zu verarbeitende Formate jeweils eine eigene Heftmaschine vorzusehen. Es ist ausreichend, wenn mindestens zwei Sätze von Aufnahmeelementen mit Heftköpfen oder Klinschervorrichtungen vorhanden sind, von denen einer für den aktuellen Arbeitsauftrag verwendet wird und von denen der andere auf den folgenden Arbeitsauftrag vorbereitet wird.

Vorzugsweise ist vorgesehen, daß das Aufnahmeelement mit einem Schnellspannelement versehen ist, das mit einem komplementären Teil an der Heftmaschine in Eingriff gebracht werden kann. Die aus dem Schnellspannelement am Aufnahmeelement und aus dem komplementären Teil an der Heftmaschine gebildete Schnellspannvorrichtung ermöglicht ein besonders schnelles Auswechseln der Aufnahmeelemente, so daß die Umrüstzeiten der Heftmaschine minimal sind. Unter einer Schnellspannvorrichtung wird in diesem Zusammenhang jede Vorrichtung verstanden, die ein Befestigen des Aufnahmeelementes ohne aufwendige und zeitintensive Arbeitsschritte ermöglicht, beispielsweise eine Klemmvorrichtung mit Exzenter.

Gemäß der bevorzugten Ausführungsform der Erfindung ist vorgesehen, daß das Aufnahmeelement als Leiste ausgebildet ist und daß an jedem Ende der Leiste ein Schnellspannelement vorgesehen ist. Auf diese Weise lassen sich die Aufnahmeelemente besonders sicher und zuverlässig an der Heftmaschine befestigen.

Gemäß der bevorzugten Ausführungsform der Erfindung ist weiterhin vorgesehen, daß der Heftkopf bzw. die Klinschervorrichtung verschiebbar an dem Aufnahmeelement angebracht und mit einer Arretiervorrichtung versehen ist, mittels der er bzw. sie individuell an dem Aufnahmeelement arretiert werden kann. Die Anpassung der Heftköpfe und der Klinschervorrichtungen an das Format des jeweils zu verarbeitenden Bogenmaterials erfolgt in besonders einfacher Weise dadurch, daß der Heftkopf bzw. die Klinschervorrichtung auf dem Aufnahmeelement in die gewünschte Stellung geschoben und dort arretiert wird.

Vorzugsweise ist an dem Aufnahmeelement eine Skala angebracht, die eine Ausrichtung des Heftkopfes bzw. der Klinschervorrichtung relativ zu einem Referenzpunkt ermöglicht. Diese Skala erleichtert das Ausrichten der Heftköpfe und Klinschervorrichtungen an dem Aufnahmeelement. Sobald für ein Format von zu heftendem Bogenmaterial die erforderliche Anordnung der Heftköpfe und Klinschervorrichtungen als Position auf der Skala bekannt ist, kann diese Position jederzeit wieder aufgefunden werden. Vorzugsweise ist die Skale zusätzlich mit individuellen Markierungen versehen, die eine Ausrichtung des Heftkopfes bzw. der Klinschervorrichtung in vorgegebenen Stellungen ermöglicht. Diese individuellen Markierungen sind den verschiedenen zu verarbeitenden Formaten zugeordnet, so daß die Heftköpfe bzw. Klinschervorrichtungen unmittelbar anhand dieser Markierungen ausgerichtet werden können.

Gemäß der bevorzugten Ausführungsform der Erfindung ist eine Skala vorgesehen, an der mindestens ein Anschlag positioniert werden kann, an dem der Heftkopf bzw. die Klinschervorrichtung ausgerichtet werden kann. Der Anschlag kann an der Skala entsprechend dem zu heftenden Format eingestellt werden, und nach Anbringung des mit dem Heftkopf bzw. der Klinschervorrichtung versehenen Aufnahmeelements kann der Heftkopf oder die Klinschervorrichtung mittels des Anschlags ausgerichtet werden.

Bei der bevorzugten Ausführungsform der Erfindung ist auch eine externe Station zum Vorausrichten des Heftkopfes bzw. der Klinschervorrichtung vorgesehen, an der ein zum Spannelement des Aufnahmeelementes komplementäres Teil vorgesehen ist, so daß das mit dem Heftkopf bzw. der Klinschervorrichtung versehene Aufnahmeelement in einer vorgegebenen Stellung angebracht werden kann, und an der die Skala angebracht ist, an der mindestens ein Anschlag oder eine Markierung vorgesehen ist, der bzw. die zum Ausrichten des Heftkopfes bzw. der Klinschervorrichtung dient. An dieser externen Station können die Aufnahmeelemente vollkommen unabhängig von der Heftmaschine, während diese noch den aktuellen Arbeitsauftrag abarbeitet, an das Format des beim nachfolgenden Arbeitsauftrag zu heftenden Bogenmaterials angepaßt werden. Nach Beendigung des aktuellen Arbeitsauftrags werden lediglich die Heftköpfe und Klinschervorrichtungen ersetzt, indem die entsprechenden Aufnahmeelemente ausgetauscht werden. Ein Einstellen bzw. Ausrichten der Heftköpfe oder Klinschervorrichtungen in der Maschine selbst ist nicht notwendig, so daß die Umrüstzeiten auf ein Minimum reduziert sind.

Die Erfindung wird nachfolgend unter Bezugnahme auf eine bevorzugte Ausführungsform beschrieben, die in den beigefügten Zeichnungen dargestellt ist. In diesen zeigen:
- Figur 1 in einer schematischen Seitenansicht eine erfindungsgemäße Heftmaschine; und
- Figur 2 in einer schematischen, vergrößerten Seitenansicht einen Teil der Heftmaschine von Figur 1.

Die in Figur 1 gezeigte Heftmaschine dient zum Heften von Bogenmaterial und enthält eine Dickenkontrollstation 1 und eine aus eine Sammelkette mit einem Mitnehmer gebildete Vorschubeinheit 2 für das zu heftende Material 4, welche dieses beispielsweise in der Richtung des Pfeils P durch die Maschine hindurchbewegt. In der Figur ist schematisch die Heftstation 5 gezeigt, in der das zu heftende Bogenmaterial mittels Drahtklammern geheftet wird. An die Heftstation 5 schließt sich eine Übergabestation 6 mit einem Auswerferschwert 7 an.

Die Heftstation 5 (siehe insbesondere Figur 2) enthält Heftköpfe 10 und Klinschervorrichtungen 12. Mit den Heftköpfen 10 steht eine Drahtvorschubeinheit 14 in Verbindung. Diese liefert den Heftköpfen 10 einen Draht, aus welchem durch Ablängen und Abbiegen die Heftklammern 50 gebildet werden. Die Heftköpfe 10 sind in einer Nut 11 verschiebbar an einem Aufnahmeelement 16 angeordnet, das als Aufnahmeleiste ausgebildet ist. Die Aufnahmeleiste 16 ist an jedem Ende mit einem hier schematisch als Exzenterhebel 18 dargestellten Spannelement versehen, das mit einem (nicht dargestellten) komplementären Teil an der Heftmaschine zusammenwirken kann, um die Aufnahmeleiste 16 lösbar an der Heftmaschine zu befestigen. Die Exzenterhebel 18 bilden zusammen mit den komplementären Teilen an der Heftmaschine eine Schnellspannvorrichtung, die ein Lösen, Auswechseln und Festspannen der Aufnahmeleiste 16 mit minimalem Zeitaufwand ermöglicht. Jeder Heftkopf 10 ist mit einer aus einem Gleitstein und einer Schraube bestehenden Arretiervorrichtung 20 versehen, mittels der der jeweilige Heftkopf 10 an der gewünschten Stelle an der Aufnahmeleiste 16 arretiert werden kann. Schließlich ist jeder Heftkopf 10 mit einer Schnellkupplung 22 versehen, die zur schnell lösbaren Verbindung mit der Drahtvorschubeinheit 14 dient.

Die Klinschervorrichtungen 12 sind in vergleichbarer Weise an einem ebenfalls als Leiste ausgebildeten Aufnahmeelement 36 verschiebbar angeordnet, das mit einer Nut 37 versehen ist, in die ein Gleitstein einer Arretiervorrichtung 40 eingreift, um die Klinschervorrichtung an der Aufnahmeleiste 36 zu arretieren. Die Aufnahmeleiste 36 ist an jedem Ende mit Exzenterhebeln 38 versehen, so daß sie lösbar an der Heftmaschine befestigt werden kann.

Die Anpassung der erfindungsgemäßen Heftmaschine an ein Format von zu heftendem Bogenmaterial geschieht in der folgenden Weise: Die Heftköpfe 10 und Klinschervorrichtungen 12 werden getrennt von der Heftmaschine an ihren Aufnahmeleisten 16 bzw. 36 so ausgerichtet, daß später die Heftklammern 50 an der gewünschten Stelle in das zu heftende Bogenmaterial mittels der Heftköpfe 10 eingebracht werden und ihre durch das Bogenmaterial hindurchgestochenen Schenkel mittels der Klinschervorrichtungen 12 umgebogen werden. Diese Vorausrichtung kann entweder anhand von Skalen 24 bzw. 44 an den Aufnahmeleisten 16 bzw. 36 erfolgen, mittels denen die Heftköpfe und Klinschervorrichtungen entsprechend der für das jeweils zu verarbeitende Format bekannten Positionen ausgerichtet werden, oder mittels Anschlägen 60, die entsprechend der zu erzielenden Ausrichtung der Heftköpfe 10 und Klinschervorrichtungen 20 eingestellt sind. Die Anschläge 60 sind verschiebbar an einer Skala 62 angeordnet, die sich, obwohl sie in der Figur als im Bereich der Heftmaschine angeordnet gezeigt ist, an einer externen Station zum Vorausrichten der Heftköpfe und Klinschervorrichtungen befindet. An dieser externen Station können die Aufnahmeleisten 16 und 36 mittels ihrer Schnellspannelemente befestigt werden. Anschließend werden die Heftköpfe 10 und Klinschervorrichtungen 20 in die gewünschte und von den Anschlägen 60 vorgegebene Position bewegt und schließlich mittels der Arretiervorrichtungen 20 bzw. 40 an den Aufnahmeleisten arretiert.

Zum Umrüsten der Heftmaschine von einem zu verarbeitenden Format auf ein anderes müssen nun lediglich die Schnellspannvorrichtungen gelöst und die für das vorhergehende Format verwendeten Heftköpfe und Klinschervorrichtungen entfernt und durch die entsprechend dem nachfolgenden Format ausgerichteten Heftköpfe und Klinschervorrichtungen ersetzt werden. Anschließend müssen lediglich noch die Heftköpfe und Klinschervorrichtungen funktional mit der Heftmaschine verbunden werden, beispielsweise mittels der Schnellkupplungen 22 mit der Drahtvorschubeinheit 14. Ein Einrichten der Heftköpfe und Klinschervorrichtungen in der Maschine selbst ist nicht erforderlich; aus diesem Grund sind die Umrüstzeiten besonders kurz.

## Patentansprüche

1. Maschinen zum Heften von Bogenmaterial, mit einer Vorschubeinheit für das zu heftende Material, einer Drahtvorschubeinheit (14) und mindestens einem Heftkopf (10) mit zugeordneter Klinschervorrichtung (12),
**dadurch gekennzeichnet,**
**daß** der Heftkopf (10) und die Klinschervorrichtung (12) jeweils auf einem eigenen Aufnahmeelement (16, 36) angeordnet sind, wobei die beiden Aufnahmeelemente (16, 36) jeweils lösbar an der Heftmaschine angebracht sind.

2. Maschine nach Anspruch 1,
**dadurch gekennzeichnet,**
**daß** das Aufnahmeelement (16, 36) mit einem Schnellspannelement (18, 38) versehen ist, das mit einem komplementären Teil an der Heftmaschine in Eingriff gebracht werden kann.

3. Maschine nach Anspruch 2
**dadurch gekennzeichnet,**
**daß** das Aufnahmeelement (16, 36) als Leiste ausgebildet ist und daß an jedem Ende der Leiste ein Schnellspannelement (18, 38) vorgesehen ist.

4. Maschine nach einem der Ansprüche 1 bis 3,
**dadurch gekennzeichnet,**
**daß** der Heftkopf(10) bzw. die Klinschervorrichtung (12) verschiebbar an dem Aufnahmeelement (16, 36) angebracht und mit einer Arretiervorrichtung (20, 40) versehen ist, mittels der er bzw. sie individuell an einem Aufnahmeelement (16, 36) arretiert werden kann.

5. Maschinen nach einem der vorhergehenden Ansprüche,
**dadurch gekennzeichnet,**
**daß** an dem Aufnahmeelement (16, 36) eine Skala (24, 44) angebracht ist, die eine Ausrichtung des Heftkopfes (10) bzw. der Klinschervorrichtung (12) relativ zu einem Referenzpunkt ermöglicht.

6. Maschinen nach Anspruch 5,
**dadurch gekennzeichnet,**
**daß** die Skala (24, 44) zusätzlich mit individuellen Markierungen versehen ist, die eine Ausrichtung des Heftkopfes (10) bzw. der Klinschervorrichtung (12) in vorgegebenen Stellungen ermöglicht.

7. Maschine nach einem der vorhergehenden Ansprüche,
**dadurch gekennzeichnet,**
**daß** eine Skala (62) vorgesehen ist, an der mindestens ein Anschlag (60) positioniert werden kann, an dem der Heftkopf (10) bzw. die Klinschervorrichtung (12) ausgerichtet werden kann.

8. Maschine nach Anspruch 7,
**dadurch gekennzeichnet,**
**daß** eine externe Station zum Vorausrichten des Heftkopfes (10) bzw. der Klinschervorrichtung (12) vorgesehen ist, an der ein zum Schnellspannelement (18, 38) des Aufnahmeelementes (16, 36) komplementäres Teil vorgesehen ist, so daß das mit dem Heftkopf (10) bzw. der Klinschervorrichtung (12) versehene Aufnahmeelement (16, 36) in einer vorgegebenen Stellung angebracht werden kann, und an der die Skala (62) angebracht ist, an der mindestens ein Anschlag oder eine Markierung vorgesehen ist, der bzw. die zum Vorausrichten des Heftkopfes (10) bzw. der Klinschervorrichtung (12) dient.

9. Maschine nach einem der Ansprüche 2 bis 8,
**dadurch gekennzeichnet,**
**daß** der Heftkopf (10) Schnellkupplungen (22) aufweist, welche zur schnell lösbaren Verbindung mit einer Drahtvorschubeinheit (14) dienen.

## Claims

1. Machine for the stitching of sheet material, having a feed unit for the material to be stitched, a wire-feed unit (14) and at least one stitching head (10) with an associated clincher device (12), **characterized in that** the stitching head (10) and the clincher device (12) are arranged in each case on their own receiving element (16, 36), the two receiving elements (16, 36) being in each case mounted releasably on the stitching machine.

2. Machine according to Claim 1, **characterized in that** the receiving element (16, 36) is provided with a quick-action clamping element (18, 38) which can be brought into engagement with a complementary part on the stitching machine.

3. Machine according to Claim 2, **characterized in that** the receiving element (16, 36) is produced as a strip, and **in that** a quick-action clamping element (18, 38) is provided at each end of the strip.

4. Machine according to one of Claims 1 to 3, **characterized in that** the stitching head (10) or the clincher device (12) is mounted displaceably on the receiving element (16, 36) and is provided with a locking device (20, 40), by means of which it can be locked individually on a receiving element (16, 36).

5. Machine according to one of the preceding claims, **characterized in that** the receiving element (16, 36) has affixed to it a scale (24, 44) which makes it possible to orient the stitching head (10) or the clincher device (12) in relation to a reference point.

6. Machine according to Claim 5, **characterized in that** the scale (24, 44) is additionally provided with individual markings which make it possible to orient the stitching head (10) or the clincher device (12) in predetermined positions.

7. Machine according to one of the preceding claims, **characterized in that** a scale (62) is provided, on which can be positioned at least one stop (60), at which the stitching head (10) or the clincher device (12) can be oriented.

8. Machine according to Claim 7, **characterized in that** an external station for preorienting the stitching head (10)- or the clincher device (12) is provided, at which a part complementary to the quick-action clamping element (18, 38) of the receiving element (16, 36) is provided, so that the receiving element (16, 36) provided with the stitching head (10) or the clincher device (12) can be mounted in a predetermined position, and to which the scale (62) is affixed, on which at least one stop or one marking is provided, which serves for preorienting the stitching head (10) or the clincher device (12).

9. Machine according to one of Claims 2 to 8, **characterized in that** the stitching head (10) has quick-action couplings (22) which serve for quickly releasable connection to a wire-feed unit (14).

## Revendications

1. Machine pour l'agrafage de feuilles, comprenant une unité d'avance pour les feuilles d'agrafage, une unité d'avance de fil métallique (14) et au moins une tête d'agrafage (10) avec un dispositif "clinch" associé (12) (dispositif à rabattre le fil métallique aux extrémités des agrafes),
**caractérisée en ce que**
la tête d'agrafage (10) et le dispositif "clinch" (12) sont disposés respectivement sur un élément de logement (16, 36), les deux éléments de logement (16, 36) étant placés de manière amovible sur la machine d'agrafage.

2. Machine selon la revendication 1, **caractérisée en ce que** l'élément de logement (16, 36) est muni d'un élément à serrage rapide (18, 38) qui peut être enclenché avec une pièce complémentaire sur la machine d'agrafage.

3. Machine selon l'une des revendications 1 à 3, **caractérisée en ce que** l'élément de logement (16, 36) a la forme d'une patte et qu'il est prévu à chaque extrémité de la patte un élément de serrage rapide (18, 38).

4. Machine selon l'une des revendications 1 à 3, **caractérisée en ce que** la tête d'agrafage (10) respectivement le dispositif "clinch" (12) est disposé coulissant sur l'élément de logement (16, 36) et est muni d'un système de blocage (20, 40) au moyen duquel elle ou il peut être bloqué(e) individuellement sur un élément de logement (16, 36).

5. Machine selon l'une des revendications précédentes, **caractérisée en ce que** sur l'élément de logement (16, 36) est appliquée une échelle (24, 44) qui permet une orientation de la tête d'agrafage (10) respectivement du dispositif "clinch" (12) par rapport à un point de référence.

6. Machine selon la revendication 5, **caractérisée en ce que** l'échelle (24, 44) est munie en supplément de marques individuelles qui permet une orientation de la tête d'agrafage (10) respectivement du dispositif "clinch" (12) dans des positions prédéterminées.

7. Machine selon l'une des revendications précédentes, **caractérisée en ce qu'**il est prévu une échelle (62) sur laquelle il peut être positionné au moins une butée (60) à laquelle peut être orientée la tête d'agrafage (10) respectivement le dispositif "clinch" (12).

8. Machine selon la revendication 7, **caractérisée en ce qu'**il est prévu pour l'orientation de la tête d'agrafage (10) respectivement le dispositif "clinch" (12), un poste externe sur lequel est prévue une pièce complémentaire à l'élément de serrage rapide (18, 38) de l'élément de logement (16, 36) de sorte que l'élément de logement (16, 36) muni de la tête d'agrafage (10) respectivement du dispositif "clinch" (12) peut être amené dans une position prédéterminée et poste externe sur lequel l'échelle (62) est placée, où au moins une butée ou une marque est prévue, qui sert à orienter au préalable la tête d'agrafage (10) respectivement le dispositif "clinch" (12).

9. Machine selon l'une des revendications 2 à 8, **caractérisée en ce que** la tête d'agrafage (10) présente des accouplements rapides (22) qui servent à établir une jonction rapidement amovible à une unité d'avance de fil.
